# EUROPÄISCHE PATENTANMELDUNG

(11) **EP 0 407 626 A1**
(43) Veröffentlichungstag der Anmeldung: **16.01.1991**
(21) Anmeldenummer: 89112552.8
(22) Anmeldetag: 10.07.1989
(51) Int. Cl.: C11D 3/10, C11D 3/08, C11D 3/37, C23G 1/22

(54) **Phosphatfreies, flüssiges Wasch- und Reinigungsmittel**

(71) Anmelder: Henkel Kommanditgesellschaft auf Aktien, 40191 Düsseldorf (DE)
(72) Erfinder: Schwizer, Walter, CH-4144 Arlesheim (CH); Violante, Vincenzo, Dr., CH-4104 Oberwil (CH)

(57) **Zusammenfassung**

Die phosphat- und chlorfreien Wasch- und Reinigungsmittel enthalten 5 - 60 Gew.-% Kaliumcarbonat, 1 - 40 Gew.-% Alkalisilikat, 1 - 30 Gew.-% einer organischen Buildersubstanz, 1 - 20 Gew.-% eines polymeren Komplexbildners, 30 - 80 Gew.-% Wasser und 0 - 5 Gew.-% freies Alkalihydroxid. Die Mittel sind universell verwendbar, toxisch unbedenklich und zeigen keine korrodierende Wirkung gegenüber Metalloberflächen wie Stahl oder Aluminium.

## Beschreibung

Die Erfindung betrifft ein flüssiges Wasch- und Reinigungsmittel, das weder Phosphat noch Chlor enthält und insbesondere in gewerblichen und institutionellen Einrichtungen zum Waschen und Reinigen von Textilien und von Gegenständen mit harten Oberflächen universell verwendbar ist.

Es ist bekannt, daß alkalische Lösungen mit einem pH-Wert über 10 und mit einem hohen Gehalt an freiem Alkalihydroxid effektive Reinigungsmittel sind. So beschreibt die deutsche Patentanmeldung 18 06 206 ein flüssiges Geschirrspülmittel, das 10 - 50 Gew.-% Alkali-, vorzugsweise Kaliumhydroxid, 5 - 30 Gew.-% Alkalisalze der Nitrilotriessigsäure (NTA) und 5 - 30 Gew.-% Alkalipyrophosphat enthält.

Aus der britischen Patentanmeldung 1 287 887 sind alkalische Reinigungsmittel bekannt, die als maschinelle Geschirrspülmittel verwendet werden und Alkalihydroxid, Alkalicarbonat oder Alkalisilikat, als Komplexbildner die Salze der Ethylendiamintetraessigsäure (EDTA), Nitrilotriessigsäure oder organischer Phosphonsäuren und gegebenenfalls Wasser enthalten.

In der japanischen Patentanmeldung 59/227 997 werden flüssige Reinigungsmittel für harte Oberflächen beschrieben, die 5 - 40 Gew.-% Natrium- oder Kaliumhydroxid, 2 - 40 Gew.-% eines Alkalisalzes der Nitrilotriessigsäure, 2 - 40 Gew.-% eines Copolymeren aus Isopenten und Maleinsäureanhydrid und gegebenenfalls bis zu 5 Gew.-% Natriummetasilikat und bis zu 5 Gew.-% Tenside enthalten.

Aus der US-amerikanischen Patentschrift 4 521 332 sind flüssige, alkalische Reinigungsmitteldispersionen bekannt, die 10 - 45 Gew.-% Natriumhydroxid, 0,04 Gew.-% eines acrylischen Polymeren als Dispersionsmittel, 0,5 - 20 Gew.-% Natrium- oder Kaliumcarbonat, 0,25 - 3 Gew.-% eines Komplexbildners wie beispielsweise NTA-Salze und 0 - 15 Gew.-% eines Alkaliphosphatbildners enthalten.

Aufgrund der hohen Menge an freiem Alkalihydroxid finden diese Mittel nur in bestimmten Anwendungsgebieten Verwertung. So können diese Mittel weder als Entfettungs- und Reinigungsmittel für Alkali-empfindliche Oberflächen wie Aluminium noch in der Nahrungsmittelindustrie eingesetzt werden.

Bekannte Reinigungsmittel für Alkali-empfindliche Oberflächen, speziell für Aluminium, enthalten daher vorzugsweise kein freies Alkalihydroxid. So beschreibt die europäische Patentanmeldung 282 921 flüssige, phosphatfreie Einphasen-Entfettungsmittel für Aluminiumoberflächen, die Mischungen aus Alkalicarbonaten und Alkalihydrogencarbonaten, einen oder mehrere Komplexbildner, zu denen acrylische Polymere, EDTA, NTA, Citronensäure, Gluconsäure und deren Salze zählen, enthalten.

Hingegen sind aus der US-amerikanischen Patentschrift 4 528 039 wäßrige alkalische Reinigungsmittel speziell zur Reinigung von Aluminiumoberflächen bekannt, die Mischungen aus Carbonat und Metasilikat, vorzugsweise in Form ihrer Natriumsalze, in einem Gewichtsverhältnis von 20 : 1 bis 1 : 2 und gegebenenfalls weitere Bestandteile wie beispielsweise Tenside, Verdickungsmittel, organische Lösungsmittel, Farb- und Duftstoffe enthalten.

Aufgabe der Erfindung war es, ein universell verwendbares Waschund Reinigungsmittel zu schaffen, das toxisch unbedenklich ist und maximal 5 Gew.-% freies Alkalihydroxid enthält.

Gegenstand der Erfindung ist ein phosphatfreies, flüssiges Waschund Reinigungsmittel, enthaltend (A) 5 - 60 Gew.-% Kaliumcarbonat, (B) 1 - 40 Gew.-% Alkalisilikat mit einem Molverhältnis von M₂O : SiO₂ von 1 : 2 bis 1 : 4, wobei M Natrium oder Kalium bedeutet, (C) 1 - 30 Gew.-% einer organischen Buildersubstanz, (D) 1 - 20 Gew.-% eines polymeren Komplexbildners und (E) 30 - 80 Gew.-% Wasser, mit der Maßgabe, daß die Bestandteile (A) bis (D) als wasserfreie Substanzen berechnet werden.

Die in den Mitteln enthaltenen Bestandteile, die in Form ihrer Salze eingesetzt werden, können mit Ausnahme von (A) als Natrium- und/oder Kaliumsalze vorliegen. Dabei beträgt das Gewichtsverhältnis Kalium zu Natrium in den erfindungsgemäßen Mitteln vorzugsweise mindestens 3 : 1. Besonders bevorzugt sind Gewichtsverhältnisse Kalium zu Natrium zwischen 5 : 1 und 60 : 1, insbesondere zwischen 7 : 1 und 50 : 1. Vorteilhaft ist auch der Einsatz aller salzartigen Bestandteile in Form der Kaliumsalze.

Der Anteil an Kaliumcarbonat (A) in den erfindungsgemäßen Mitteln beträgt 5 - 60 Gew.-%. Vorzugsweise wird Kaliumcarbonat in Mengen von 10 - 55 Gew.-% und insbesondere von 20 - 50 Gew.-% eingesetzt.

Die verwendeten Alkalisilikate (B) sind Natrium- oder Kaliumsilikate oder Gemische von diesen mit einem Molverhältnis von M₂O zu SiO₂ von 1 : 2 bis 1 : 4, wobei M das Alkalimetallkation darstellt. Vorzugsweise werden Kaliumsilikate eingesetzt. Der Anteil an Alkalisilikaten (B) in den erfindungsgemäßen Mitteln beträgt 1 - 40 Gew.-%, vorzugsweise 1,5 - 20 Gew.-% und insbesondere 2 - 10 Gew.-%.

Als organische Buildersubstanzen (C) eignen sich die Alkalisalze von Polycarbonsäuren wie Citronensäure, Weinsäure und Bernsteinsäure, von Nitrilotriessigsäure (NTA) sowie von Polyphosphonsäuren wie 1-Hydroxyethan-1,1-diphosphonsäure (HEDP) und Diethylentriamin-pentamethylenphosphonsäure (DTPMP). Vorzugsweise werden NTA und HEDP in Form ihrer Natrium- oder Kaliumsalze eingesetzt. Der Anteil an organischen Buildersubstanzen (C) in den erfindungsgemäßen Mitteln beträgt 1 - 30 Gew.-%, vorzugsweise 1 - 20 Gew.-%, wobei Polycarboxylate zu 0 bis 100 Gew.-% und Phosphonate zu 0 bis 20 Gew.-%, bezogen auf die Gesamtmenge an organischer Buildersubstanz, eingesetzt werden. Insbesondere sind bei der Verwendung von Nitrilotriessigsäure in Form des Natriumsalzes Mengen von 2 - 10 Gew.-% bevorzugt. Vorteilhaft ist auch der Einsatz von Gemischen, beispielsweise bestehend aus 0 - 15 Gew.-% Salzen der Citronensäure, 2 - 10 Gew.-% Salzen der Nitrilotriessigsäure und 0,5 - 2 Gew.-% Salzen der 1-Hydroxyethan-1,1-diphosphonsäure.

Geeignete polymere Komplexbildner (D) sind co-(polymere) Polycarboxylate, wie Polyacrylate, Polymethacrylate, Polymaleinate und insbesondere copolymere Alkalisalze der Acrylsäure mit Maleinsäure, vorzugsweise solche mit 10 bis 50 % Maleinsäure, wobei Natrium- und Kaliumsalze gleichermaßen bevorzugt sind. Das Molekulargewicht der Homopolymeren liegt im allgemeinen zwischen 1 000 und 100 000, das der Copolymeren zwischen 2 000 und 200 000, vorzugsweise zwischen 50 000 und 120 000, bezogen auf freie Säure. Ein besonders bevorzugtes Acrylsäure-Maleinsäure-Copolymer weist ein Molekulargewicht von 50 000 bis 100 000 auf. Mit Vorteil verwendete Verbindungen dieser Klasse sind auch Salze von Copolymeren der Acrylsäure, Methacrylsäure oder Maleinsäure bzw. Maleinsäureanhydrid mit Vinylethern, in denen der Anteil der Säure mindestens 50 Gew.-% beträgt. Als besonders günstig hat sich der Einsatz von Copolymeren aus Maleinsäureanhydrid und Methylvinylether in Form ihrer Natrium- und/oder Kaliumsalze erwiesen. Der Gehalt der erfindungsgemäßen Mittel an polymeren Komplexbildnern (D) liegt zwischen 1 und 20 Gew.-%. Vorzugsweise enthalten die erfindungsgemäßen Mittel 1,5 - 20 Gew.-% und insbesondere 2 - 5 Gew.-% (D).

Der Wassergehalt der erfindungsgemäßen Mittel liegt zwischen 30 und 80 Gew.-%, vorzugsweise zwischen 30 und 60 Gew.-% und insbesondere zwischen 35 und 55 Gew.-%.

Die erfindungsgemäßen Mittel sind vorzugsweise klare wäßrige Lösungen mit einem pH-Wert zwischen 11 und 14. Die Viskosität der Mittel liegt bei 20 °C unter 200 mPa, vorzugsweise ist die Viskosität kleiner als 150 mPa. Die Mittel weisen zudem den Vorteil auf, daß sie auch unter extremen Temperaturbedingungen wie -20 °C lagerstabil sind, d. h. es wird kein Absetzen essentiell wichtiger Bestandteile beobachtet, und gießfähig bleiben. Außerdem sind sie frei von organischen Lösungsmitteln und zeigen keine korrodierende Wirkung gegenüber metallischen Geräten und harten Oberflächen aus Stahl oder Leichtmetallen wie Aluminium.

Als weiteren Bestandteil können die Mittel 0 - 5 Gew.-% Alkalihydroxid enthalten. Bevorzugt ist der Einsatz von Kaliumhydroxid in Mengen-von 0,5 - 4 Gew.-%, insbesondere in Mengen von 0,5 - 3 Gew.-%.

Ebenso kann es in einigen Fällen von Vorteil sein, den Mitteln schaumarme, alkaliresistente, übliche anionische, nichtionische oder amphotere Tenside in Mengen bis zu 10 Gew.-%, vorzugsweise von 0,5 - 5 Gew.-% und insbesondere von 0,5 - 3 Gew.-% zuzusetzen.

Ferner können die Mittel zusätzliche Bestandteile wie Farb- und Duftstoffe, optische Aufheller, Vergrauungsinhibitoren, wie wasserlösliche Salze von Ethercarbonsäuren oder Ethersulfonsäuren, der Cellulose oder der Stärke, und Bleichmittel enthalten. Der Gesamtgehalt der Mittel an diesen zusätzlichen Bestandteilen beträgt 0 - 10 Gew.-%, vorzugsweise 0,5 - 5 Gew.-%.

In einer bevorzugten Ausführungsform bestehen die Mittel aus 20 - 55 Gew.-% Kaliumcarbonat, 1,5 - 20 Gew.-% Kaliumsilikat mit einem Molverhältnis von K₂O : SiO₂ von 1 : 2 bis 1 : 4, 3 - 10 Gew.-% einer organischen Buildersubstanz in Form der Natriumsalze, vorzugsweise Natriumsalze der Nitrilotriessigsäure, 1,5 - 10 Gew.-% eines Copolymeren in Form des Natriumsalzes, vorzugsweise Copolymere aus Acrylsäure und Maleinsäure oder aus Maleinsäureanhydrid und Methylvinylether, und 30 - 60 Gew.-% Wasser. Das Gewichtsverhältnis Kalium zu Natrium liegt zwischen 7 : 1 und 50 : 1.

In einer weiteren bevorzugten Ausführungsform bestehen die Mittel aus 20 - 50 Gew.-% Kaliumcarbonat, 1,5 - 20 Gew.-% Kaliumsilikat mit einem Molverhältnis von K₂O : SiO₂ von 1 : 2 bis 1 : 4, 2 - 10 Gew.-% Natriumsalze der Nitrilotriessigsäure, 1,5 - 5 Gew.-% eines Copolymeren in Form des Natriumsalzes aus Acrylsäure und Maleinsäure oder aus Maleinsäureanhydrid und Methylvinylether, 0,5 - 4 Gew.-% Natrium- oder Kaliumhydroxid und 35 - 60 Gew.-% Wasser. Das Gewichtsverhältnis Kalium zu Natrium liegt zwischen 5 : 1 und 50 : 1.

Ebenso bevorzugt sind Mittel, bestehend aus 22 - 50 Gew.-% Kaliumcarbonat, 1,5 - 20 Gew.-%kaliumsilikat mit einem Molverhältnis von K₂O : SiO₂ von 1 : 2 bis 1 : 4, 2 - 10 Gew.-% Natriumsalz der Nitrilotriessigsäure, 0,5 - 1,5 Gew.-% Natriumsalz von 1-Hydroxyethan-1,1-diphosphonsäure, 1,5 - 5 Gew.-% eines Copolymeren in Form des Natriumsalzes, vorzugsweise Copolymer aus Acrylsäure und Maleinsäure oder aus Maleinsäureanhydrid und Methylvinylether, 0 - 15 Gew.-% Natriumcitrat, 0 - 4 Gew.-% Kaliumhydroxid und 35 - 55 Gew.-% Wasser. Das Gewichtsverhältnis Kalium zu Natrium ist größer als 5 : 1.

Weitere bevorzugte Ausführungsformen stellen Mittel dar, in denen alle Bestandteile in den oben angegebenen Mengen in Form der Kaliumsalze vorliegen.

Ebenso sind solche Ausführungsformen bevorzugt, in denen die Mittel die oben beschriebenen Bestandteile in den obigen Mengen und zusätzlich 1 - 10 Gew.-% weitere Bestandteile wie Tenside, Farb- und Duftstoffe und Bleichmittel enthalten.

Die Erfindung betrifft ferner ein Verfahren zur Herstellung der oben beschriebenen Wasch- und Reinigungsmittel, bei dem die Komponenten in an sich bekannter Weise miteinander vermischt werden. Vorzugsweise werden nacheinander das Alkalihydroxid, das Alkalisilikat (beide Komponenten sofern vorgesehen) und die organische Buildersubstanz in vollentsalztem Wasser unter Rühren gelöst. Dabei wird mittels einer äußeren Kühlung eine Temperatur zwischen 30 und 60 °C eingestellt. Die Zugabe der übrigen Bestandteile wie Kaliumcarbonat, polymerer Komplexbildner, gegebenenfalls Tenside, Farb- und Duftstoffe, optische Aufheller, Vergrauungsinhibitoren und Bleichmittel kann in beliebiger Reihenfolge erfolgen. Nach der Abkühlung auf 25 - 40 °C wird die Lösung filtriert. Zu diesem Zweck ist es vorteilhaft, einen Stoff- oder Papierfilter zu verwenden, der eine Porengröße zwischen 80 - 120 µm besitzt.

Die erfindungsgemäßen Mittel lassen sich sowohl als Waschmittel für Textilien als auch als Reinigungsmittel für harte Oberflächen verwenden. Der Einsatz als phosphatfreies Geschirreinigungsmittel in Anlagen, die eine Flüssigdosierung aufweisen, ist dabei ebenso bevorzugt wie die Verwendung als nicht korrodierend wirkendes Ablauge-, Entfettungs- und Reinigungsmittel für Geräte mit Metalloberflächen, die beispielsweise Stahl oder Aluminium enthalten und in der Farb-, Nahrungsmittel- und Metallindustrie eingesetzt werden. Ferner lassen sich die Mittel auch als Tauchreiniger oder schaumarme Sprühreiniger für kleinere Geräte verwenden.

### Beispiele

### Beispiel 1:

Das Beispiel beschreibt die Herstellung eines Wasch- und Reinigungsmittels, das kein freies Alkalihydroxid enthält. Es wurden 90 kg Kalium-Wasserglas (30 % Aktivsubstanz), 48 kg Nitrilotriessigsäure in Form des Trinatriumsalzes (92 % Aktivsubstanz), 383 kg Kaliumcarbonatpulver und 69 kg einer 35 %igen wäßrigen Lösung von Sokalan CP2 (Natriumsalz eines Copolymeren aus Maleinsäureanhydrid und Methylvinylether; Markenname der BASF) unter Rühren ,und äußerer Kühlung in 410 kg vollentsalztem Wasser gelöst. Anschließend wurde die Lösung über einen Stoffilter (Porengröße 100 µm) filtriert.

### Beispiel 2:

Weitere erfindungsgemäße Mittel wurden dadurch erhalten, daß in Beispiel 1 Kaliumwasserglas durch Natriumwasserglas und gleichzeitig das Natriumsalz der Nitrilotriessigsäure gegen das Kaliumsalz und/oder das Natriumsalz des Copolymeren durch das Kaliumsalz ersetzt wurden.

Weitere erfindungsgemäße Mittel wurden auch erhalten, indem man das in Beispiel 1 verwendete Natriumsalz der Nitrilotriessigsäure ganz durch Citrate, Succinate oder Tartrate ersetzte, oder indem man das in Beispiel 1 verwendete Natriumsalz der Nitrilotriessigsäure zu 1 Gew.-%, bezogen auf das gesamte Mittel, durch das Natriumsalz von 1-Hydroxyethan-1,1-diphosphonsäure ersetzte.

Ebenso wurden weitere erfindungsgemäße Mittel dadurch erhalten, daß in Beispiel 1 die 35 %ige Lösung von Sokalan CP2 durch eine 35 %ige Lösung von Sokalan CP5 oder durch Sokalan CP 7 oder Sokalan CP 8 (copolymere Natriumsalze aus Acrylsäure und Maleinsäure, Markennamen der BASF AG) ersetzt wurde.

Ebenso wurden weitere erfindungsgemäße Mittel dadurch erhalten, daß die in den obigen Beispielen eingesetzten Salze in Form der Kaliumsalze zugegeben werden.

### Beispiel 3:

Das Beispiel beschreibt die Herstellung eines Wasch- und Reinigungsmittels, das freies Kaliumhydroxid enthält.
Es wurden 8,5 kg Kaliumhydroxid (90 % Aktivsubstanz) in 410 kg vollentsalztem Wasser unter Rühren und äußerer Kühlung bei 55 °C gelöst. Anschließend wurden wie in Beispiel 1 nacheinander 85 kg Kaliumwasserglas (30 % Aktivsubstanz), 48 kg Natriumsalz der Nitrilotriessigsäure (92 % Aktivsubstanz), 380 kg Kaliumcarbonatpulver und 68,5 kg einer 35 %igen wäßrigen Lösung von Sokalan CP2 unter Rühren zugegeben, gelöst und filtriert.

### Beispiel 4:

Weitere erfindungsgemäße Mittel wurden erhalten, indem in Beispiel 3 Kaliumhydroxid und Kaliumwasserglas durch die entsprechenden Natriumsalze und gleichzeitig das Natriumsalz der Nitrilotriessigsäure und das Natriumsalz des Copolymeren durch die entsprechenden Kaliumsalze ersetzt wurden und dadurch, daß alle Salze in Form der Kaliumsalze zugegeben wurden.

Weitere erfindungsgemäße Mittel wurden auch erhalten, indem man das in Beispiel 3 verwendete Natriumsalz der Nitrilotriessigsäure teilweise (zu 15 Gew.-%, bezogen auf die eingesetzte Menge Natriumsalz der Nitrilotriessigsäure) durch Natriumcitrat oder Kaliumcitrat oder durch das Natriumsalz von 1-Hydroxyethan-1,1-di phosphonsäure oder von Diethylentriaminpentamethylenphosphonsäure ersetzte.

Ebenso wurden weitere erfindungsgemäße Mittel dadurch erhalten, daß in Beispiel 3 die 35 %ige Lösung von Sokalan CP 2 durch eine 35 %ige Lösung von Sokalan CP 5 oder durch Sokalan CP 7 oder Sokalan CP 8 ersetzt wurde.

### Beispiel 5:

Dieses Beispiel beschreibt die anwendungstechnische Prüfung, die in einer Haushaltswaschmaschine mit horizontal angeordneter Wäschetrommel (Typ: Adora 4) unter folgenden Bedingungen durchgeführt wurde:
Waschtemperatur: 40 °C, 60 °C und 95 °C
Einlaugenverfahren Wasserhärte: 14 °d (140 mg CaO pro Liter)
Waschmitteldosierung: 40 g
Textilproben: je 2 Teststreifen mit gleicher Anschmutzung und 2 kg saubere Füllwäsche

### 4fache Bestimmung

Das geprüfte erfindungsgemäße Textilwaschmittel W besaß folgende Zusammensetzung:
38 Gew.-% Kaliumcarbonat
9 Gew.-% Kaliumwasserglas (30 % Aktivsubstanz
) 0,5 Gew.-% Kaliumhydroxid (90 % Aktivsubstanz)
5 Gew.-% Nitrilotriessigsäure-trinatriumsalz (92 Aktivsubstanz)
7 Gew.-% Sokalan CP 5 (Acrylsäure-Maleinsäure-Copolymer, Na-Salz; 35 % Aktivsubstanz)
Rest Wasser

Die Zusammensetzung der Vergleichsrezeptur V, einem herkömmlichen stark Alkalihydroxid-haltigen gewerblichen Textilwaschmittel, lautete:
9,5 Gew.-% Kaliumwasserglas (30% Aktivsubstanz)
23,5 Gew.-% Kaliumhydroxid (90 % Aktivsubstanz)
5 Gew.-% Nitrilotriessigsäure-trinatriumsalz (92 % Aktivsubstanz)
8,5 Gew.-% Sokalan CP 5 (35 % Aktivsubstanz)
Rest Wasser

### Anschmutzungen:

I Staub/Wollfett auf Baumwolle
II Staub/Hautfett auf veredelter Baumwolle
III Staub/Hautfett auf Polyester/veredelter Baumwolle
IV Staub/Hautfett auf Polyester
V Lippenstift auf Polyester/veredelter Baumwolle
VI Make-up auf Polyester/veredelter Baumwolle
VII Mineralöl auf Polyester/veredelter Baumwolle
VIII Rotwein auf veredelter Baumwolle
IX Tee auf veredelter Baumwolle
X Kaffee auf veredelter Baumwolle
XI Milch/Kakao auf Baumwolle

Bei der Auswertung der Tabellen 1 bis 3 ist zu berücksichtigen, daß Remissionsunterschiede von 2 % und mehr direkt vom Verbraucher nachvollzogen werden können. Die optische Auswertung der Waschergebnisse erfolgte mit einem Zeiß-Reflektometer bei 460 nm. Es ist zu erkennen, daß das erfindungsgemäße Waschmittel W über alle Temperaturen vergleichbare bis bessere Ergebnisse lieferte als das herkömmliche Vergleichswaschmittel V.

**Tabelle 1**

| Temperatur 40 °C | | |
|---|---|---|
| Anschmutzungen | % Remission für | |
| | W | V |
| II | 41,7 | 40,0 |
| IV | 61,3 | 61,9 |
| V | 34,6 | 36,9 |
| VI | 52,4 | 49,3 |
| VII | 84,6 | 85,3 |
| VIII | 34,0 | 32,4 |
| X | 48,4 | 45,7 |

**Tabelle 2**

| Temperatur 60 °C | | |
|---|---|---|
| Anschmutzungen | % Remission für | |
| | W | V |
| I | 65,5 | 65,4 |
| II | 51,1 | 49,4 |
| III | 57,6 | 53,0 |
| IV | 68,3 | 61,1 |
| V | 45,6 | 42,3 |
| VI | 54,6 | 54,4 |
| VII | 86,8 | 86,5 |
| VIII | 33,1 | 32,0 |
| IX | 22,2 | 22,8 |
| X | 51,2 | 47,8 |
| XI | 71,2 | 61,7 |

**Tabelle 3**

| Temperatur 95 °C | | |
|---|---|---|
| Anschmutzungen | % Remission für | |
| | W | V |
| I | 76,3 | 74,8 |
| II, III | 53,1 | 51,8 |
| IV | 69,1 | 56,3 |
| V | 64,4 | 62,1 |
| VI | 64,1 | 68,8 |
| VII | 94,2 | 93,9 |
| VIII | 34,1 | 33,9 |
| IX | 21,7 | 24,3 |
| X | 56,3 | 55,5 |
| XI | 73,5 | 71,4 |

Die anwendungstechnische Prüfung weiterer erfindungsgemäßer Mittel ergab vergleichbare Ergebnisse.

## Patentansprüche

1. Phosphatfreies, flüssiges Wasch- und Reinigungsmittel, enthaltend (A) 5 - 60 Gew.-% Kaliumcarbonat, (B) 1 - 40 Gew.-% Alkalisilikat mit einem Molverhältnis von M₂O : SiO₂ von 1 : 2 bis 1 : 4, wobei M Natrium oder Kalium bedeutet, (C) 1 - 30 Gew.-% einer organischen Buildersubstanz, (D) 1 - 20 Gew.-% eines polymeren Komplexbildners und (E) 30 - 80 Gew.-% Wasser, mit der Maßgabe, daß die Bestandteile (A) bis (D) als wasserfreie Substanzen berechnet werden.

2. Mittel nach Anspruch 1, dadurch gekennzeichnet, daß das Gewichtsverhältnis Kaliumionen zu Natriumionen mindestens 3 : 1 beträgt und vorzugsweise zwischen 5 : 1 und 60 : 1 liegt.

3. Mittel nach Anspruch 1 oder 2, dadurch gekennzeichnet, daß die Mittel 10 - 55 Gew.-%, vorzugsweise 20 - 50 Gew.-% Kaliumcarbonat enthalten.

4. Mittel nach einem oder mehreren der Ansprüche 1 - 3, dadurch gekennzeichnet, daß als Alkalisilikat (B) Kaliumsilikat in den Mengen von 1,5 - 20 Gew.-%, vorzugsweise 2 - 10 Gew.-% enthalten ist.

5. Mittel nach einem oder mehreren der Ansprüche 1 - 4, dadurch gekennzeichnet, daß sie als organische Buildersubstanz Nitrilotriessigsäure in Form des Trinatriumsalzes in Mengen von 1 - 20 Gew.-%, vorzugsweise 2 - 10 Gew.-% enthalten.

6. Mittel nach einem oder mehreren der Ansprüche 1 - 5, dadurch gekennzeichnet, daß sie als polymeren Komplexbildner (D) Copolymere aus Acrylsäure und Maleinsäure oder aus Maleinsäureanhydrid und Methylvinylether, vorzugsweise in Form der Natriumsalze, in Mengen von 1,5 - 20 Gew.-%, vorzugsweise 2 - 5 Gew.-% enthalten.

7. Mittel nach einem oder mehreren der Ansprüche 1 - 6, dadurch gekennzeichnet, daß sie Kaliumhydroxid in Mengen von 0,5 - 4 Gew.-%, vorzugsweise 0,5 - 3 Gew.-% enthalten.

8. Mittel nach einem oder mehreren der Ansprüche 1 - 7, dadurch gekennzeichnet, daß sie Tenside in Mengen von 0,5 - 5 Gew.-%, vorzugsweise 0,5 - 3 Gew.-% enthalten.

9. Mittel nach einem oder mehreren der Ansprüche 1 - 8, dadurch gekennzeichnet, daß alle salzartigen Bestandteile in Form der Kaliumsalze vorliegen.

10. Verfahren zur Herstellung eines phosphatfreien flüssigen Wasch- und Reinigungsmittels, enthaltend (A) 5 - 60 Gew.-% Kaliumcarbonat, (B) 1 - 40 Gew.-% Alkalisilikat mit einem Molverhältnis von M₂O : SiO₂ von 1 : 2 bis 1 : 4, wobei M Natrium oder Kalium bedeutet, (C) 1 - 30 Gew.-% einer organischen Buildersubstanz, (D) 1 - 20 Gew.-% eines polymeren Komplexbildners und (E) 30 - 80 Gew.-% Wasser, mit der Maßgabe, daß die Bestandteile (A) bis (D) als wasserfreie Substanzen berechnet werden, dadurch gekennzeichnet, daß das Mittel in an sich bekannter Weise hergestellt wird.
